# EUROPÄISCHE PATENTSCHRIFT

(11) **EP 3 485 082 B1**
(45) Veröffentlichungstag und Bekanntmachung des Hinweises auf die Patenterteilung: **18.06.2025**
(21) Anmeldenummer: 17737573.0
(22) Anmeldetag: 11.07.2017
(51) Int. Cl.: D06F 34/14, D06F 39/02, D06F 103/00, D06F 103/22, D06F 103/38, D06F 105/58

(54) **VERFAHREN ZUR VORRATSÜBERWACHUNG EINES REINIGUNGSMITTELS UND ENTSPRECHENDE VORRICHTUNG**
METHOD FOR MONITORING THE SUPPLY OF A CLEANING AGENT AND CORRESPONDING DEVICE
PROCÉDÉ DE SURVEILLANCE DU STOCKAGE D'UN PRODUIT DE NETTOYAGE ET DISPOSITIF CORRESPONDANT

(30) Priorität: 15.07.2016 DE 102016212982
(43) Veröffentlichungstag der Anmeldung: 22.05.2019
(73) Patentinhaber: Henkel AG & Co. KGaA, 40589 Düsseldorf (DE)
(72) Erfinder: KESSLER, Arnd, 40789 Monheim am Rhein (DE); NITSCH, Christian, 40591 Düsseldorf (DE); ZÜCHNER, Lars, 40764 Langenfeld (DE); WAWER, Georg, 1040 Wien (AT); MÜLLER, Alexander, 40789 Monheim (DE)
(86) Internationale Anmeldenummer: PCT/EP2017/067329
(87) Internationale Veröffentlichungsnummer: WO 2018/011167

(56) Entgegenhaltungen:
- EP-A1- 2 434 043
- EP-A2- 2 311 364
- DE-A1- 102012 223 615
- JP-A- H07 275 569
- US-A1- 2007 000 291
- US-A1- 2010 101 030

## Beschreibung

### Gebiet der Erfindung

Die Erfindung betrifft Verfahren und Vorrichtungen, welche insbesondere das Nachbestellen von Reinigungsmitteln unterstützen können und etwa beim automatisierten Nachbestellen von Reinigungsmitteln verwendet werden können.

### Hintergrund der Erfindung

Reinigungsmittel werden beispielsweise im Haushalt für die Reinigung unterschiedlicher Objekte eingesetzt. Beispielsweise wird für Waschmaschinen ein Reinigungsmittel, zum Beispiel ein Waschmittel, für die Reinigung von Textilien eingesetzt.

Bei der Benutzung derartiger automatischer Haushaltswaschmaschinen für Textilien erfolgt die Dosierung des Waschmittels in der Regel aus einem Vorratsbehälter. Das Waschmittel wird dabei in der Regel über eine Einspüleinrichtung in die Waschmaschine eingefüllt. Durch das Einfüllen wird durch den Benutzer dabei gleichzeitig die Dosierung festgelegt. Dabei wird in der Regel das Waschmittel vor Beginn des Waschprozesses, also bevor Wasser durch die Einspüleinrichtung strömt, dosiert.

Das Waschmittel wird dabei in dem Vorratsbehälter gelagert. Der Benutzer muss dabei in der Regel manuell den Vorrat in dem Vorratsbehälter beobachten und gegebenenfalls bei einem aufgebrauchten Vorrat das entsprechende Waschmittel erneut erwerben.

Aus der EP 2 784 205 A1 ist es bekannt, das Waschmittel nicht manuell einzufüllen, sondern einen Vorratsbehälter in eine Aufnahmeeinrichtung am Haushaltsgerät einzusetzen und mit dem Haushaltsgerät zu koppeln. Dies kann zwar die Dosierung vereinfachen und beispielsweise eine Über- oder Unterdosierung vermeiden.

Allerdings kann es in jedem der Fälle passieren, dass der Benutzer erst bei der gewünschten Verwendung des Waschmittels feststellt, dass dieses aufgebraucht oder nahezu aufgebraucht ist, sodass es nicht wie geplant verwendet werden kann.

Weiterhin ist problematisch, dass unter Umständen mehrere Waschmittel vorhanden sind. So sind beispielsweise häufig ein Vollwaschmittel, ein Color-Waschmittel, eine Bleichmittel, ein Waschmittel für schwarze Wäsche und/oder ein Weichspüler vorrätig. Somit kann es allein schwierig sein, einen entsprechenden Überblick zu behalten. Zudem muss der Benutzer sich präzise merken, welche Art von Waschmittel aufgebraucht ist, sodass auch das richtige Waschmittel erneut erworben wird.

Um dieser Problematik zu begegnen, ist es aus dem Stand der Technik der WO 01/96645 A2 bekannt, einen Vorratsbehälter für ein Waschmittel mit einem Füllstandsensor oder Gewichtssensor zu versehen, um den aktuellen Bestand des Waschmittels in dem Vorratsbehälter zu überwachen. Dabei ist vorgesehen, dass ein Bestandsmodul elektronisch einen Ersatz an Waschmittel bestellen kann, wenn der Füllstand des Waschmittels einen vorbestimmten Füllstand in dem Vorratsbehälter erreicht.

Dokument EP2434043A1 beschreibt ein Verfahren und eine Vorrichtung zur Überwachung einer Eigenschaft einer Ressource in einem Behälter, wie zum Beispiel die Art der Ressource oder ihre Menge, unter Verwendung einer optischen Vorrichtung zur Messung von Reflexionsgraden. Dokument US2007000291 A1 beschreibt ein Gerät zum Trocknen von Textilien, das die Menge des Behandlungsmittels in einer Dosiereinheit mit Hilfe eines Stromsensors messen kann.

Das heißt, dass im Stand der Technik der Waschmittelvorrat direkt durch eine Füllstandmessung erfolgt und bei einem zuvor definierten, absoluten Füllstand eine Nachbestellung ausgelöst wird. Dabei muss allerdings jeder Vorratsbehälter, das heißt insbesondere die üblichen Einwegverpackungen für Waschmittel mit einem entsprechenden Füllstandsensor versehen werden. Ist der Vorratsbehälter aufgebraucht, wird nicht nur der Vorratsbehälter sondern zudem der dafür vorgesehene Füllstandsensor entsorgt. Dies führt jedoch zu einer unwirtschaftlichen Produktion bei der Herstellung der Waschmittel bzw. der jeweiligen Verpackung.

### Allgemeine Beschreibung einiger beispielhafter Ausführungsformen der Erfindung

Vor dem Hintergrund des dargestellten Stands der Technik ist es somit Aufgabe der Erfindung, die beschriebenen Probleme zumindest teilweise zu verringern oder zu vermeiden, das heißt insbesondere eine einfache Nachbestellung von Reinigungsmittel für den Benutzer bei weiterhin wirtschaftlicher Produktion zu ermöglichen.

Gemäß einem ersten Aspekt der Erfindung wird ein Verfahren gemäß Anspruch 1 offenbart.

Gemäß einem zweiten Aspekt der Erfindung wird eine Vorrichtung gemäß Anspruch 8 beschrieben.

Während gemäß dem ersten Aspekt vorgesehen ist, dass die Sensoreinrichtung zur Ermittlung einer Quantitätsinformation eingerichtet ist, wobei die Quantitätsinformation repräsentativ für die Menge eines in die Einspüleinrichtung eingefüllten Reinigungsmittels ist, ist entsprechend gemäß dem zweiten Aspekt vorgesehen, dass eine Quantitätsinformation repräsentativ für eine Menge eines in eine Einspüleinrichtung einer Reinigungsvorrichtung eingefüllten Reinigungsmittels erhalten wird. Auf Basis dieser Quantitätsinformation kann dann geprüft werden, ob ein Aufbrauchen eines Vorrats des Reinigungsmittels zu erwarten ist.

Unter einer Reinigungsvorrichtung wird insbesondere eine Waschmaschine, insbesondere automatische Haushaltswaschmaschine verstanden.

Die Wachmaschine kann in verschiedenen Ausgestaltungsformen vorliegen. Man unterscheidet Toplader, bei denen die Ladeluke an der Oberseite liegt, und Frontlader, bei denen ein Bullauge als Ladeluke an der Vorderseite dient. Vorteil des Topladers ist, dass die Abdichtung der Tür einfacher ausgeführt und die Trommel auf zwei Seiten durch Wälzlager abgestützt sein kann, ein Toplader lässt sich auch in sehr engen Räumen aufstellen, wo nicht genügend Platz zum Öffnen einer vorderen Tür zur Verfügung steht. Ein Frontlader hingegen bietet auf der Oberseite Platz für z. B. einen Wäschetrockner oder für eine Arbeitsfläche und wird deswegen gelegentlich anstelle eines Unterschranks in eine Küchenzeile eingebaut. Toplader sind nachteilig, da sie mehr Wasservolumen für die Wäschereinigung als Frontlader benötigen.

Die amerikanischen Toplader haben immer eine rotierende Trommel und Mischelemente (Agitator oder Discs), wobei sich die Mischelemente mit oder gegen die Trommeldrehrichtung bewegen können. Die Maschinen können eine Laugenumwälzung und Sprühvorrichtungen für die Lauge aufweisen. Grundsätzlich werden Deep Fill und HE-Toplader unterschieden. Deep Fill Toplader arbeiten mit vorgegebenen Wasserniveaus, haben also keine Beladungserkennung. HE Maschinen verfügen in der Regel über eine Beladungserkennung und steuern danach die Wassermengen. In der Regel haben die Maschinen keine eingebaute Heizung, sondern werden an Warmwasser angeschlossen.

Unter einer Einspüleinrichtung wird insbesondere ein Teil einer Reinigungsvorrichtung, welcher mit einer Flüssigkeit, beispielsweise Wasser durchspült wird, um ein darin befindliches Reinigungsmittel zumindest teilweise oder vollständig dem Reinigungsvorgang zuzuführen. Beispielsweise wird mittels der Einspüleinrichtung ein Gemisch aus Wasser und Reinigungsmittel dem Reinigungsprozess zugeführt.

Grundsätzlich ist denkbar, dass die Einspüleinrichtung als beweglich oder unbeweglich ausgebildetes Teil der Reinigungsvorrichtung ausgebildet ist. Beispielsweise ist oder umfasst die Einspüleinrichtung eine Einspülkammer. Beispielsweise ist oder umfasst die Einspüleinrichtung eine Schublade. Beispielsweise weist die Einspüleinrichtung unterschiedliche Fächer auf, welche für unterschiedliche Reinigungsmittel vorgesehen sein können. So weist eine Einspüleinrichtung beispielsweise ein Fach für ein Vorwaschmittel, ein Fach für ein Hauptwaschmittel und/oder ein Fach für einen Weichspüler auf.

Unter einer Einspüleinrichtung wird insbesondere ein Teil einer Reinigungsvorrichtung verstanden, welches dauerhaft in die Reinigungsvorrichtung integrierbar ist. Mit anderen Worten ist normalerweise nicht damit zu rechnen, dass eine Einspüleinrichtung während des Gebrauchs der Reinigungsvorrichtung ausgetauscht wird, obgleich dies natürlich möglich sein kann. Grundsätzlich ist allerdings denkbar, dass auch die Einspüleinrichtung in Form einer einmal oder mehrmals verwendbaren Einspüleinrichtung, beispielsweise als Kartusche, vorgesehen wird.

Auch die Sensoreinrichtung ist dazu ausgebildet, dauerhaft in die Reinigungsvorrichtung integrierbar zu sein. Beispielsweise ist die Sensoreinrichtung oder ein Teil hiervon in ein Teil der Reinigungsvorrichtung integriert, mit dessen Austausch im Gebrauch nicht zu rechnen ist.

Eine Sensoreinrichtung kann beispielsweise einen oder mehrere Sensoren und optional eine Elektronik umfassen.

Ein Reinigungsmittel kann beispielsweise ein Waschmittel sein. Unter einem Reinigungsmittel sollen jedoch ebenfalls auch Reinigungshilfsmittel oder Reinigungszusatzmittel, wie beispielsweise ein Bleichzusatzmittel, ein Weichspüler oder Wäschestärke, verstanden werden. Ein Reinigungsmittel kann zudem eine Flüssigkeit, ein disperses System, zum Beispiel ein Gel oder Schaum, oder ein Feststoff, insbesondere ein Tab, Pulver oder Granulat, sein.

Ein Reinigungsmittel kann beispielsweise eine oder mehrere Komponenten aus der Gruppe von Komponenten umfassend Tenside, Alkalien, Builder, Vergrauungsinhibatoren, optische Aufheller, Enzyme, Bleichmittel, Soil-Release-Polymere, Füller, Weichmacher, Duftstoffe, Farbstoffe, Pflegestoffe, Säuren, Stärke, Isomalt, Zucker, Zellulose, Zellulosederivate, Carboxymethylcellulose, Polyetherimid, Silikonderivate und/oder Polymethylimine aufweisen.

Ein Reinigungsmittel kann ferner einen oder mehrere weitere Bestandteile umfassen. Diese Bestandteile schließen ein, sind aber nicht beschränkt auf die Gruppe bestehend aus Bleichaktivatoren, Komplexbildnern, Gerüststoffen, Elektrolyten, nichtwässrigen Lösungsmitteln, pH-Stellmitteln, Parfümträgern, Fluoreszenzmitteln, Hydrotropen, Silikonölen, Bentoniten, Antiredepositionsmitteln, Einlaufverhinderern, Knitterschutzmitteln, Farbübertragungsinhibitoren, , antimikrobiellen Wirkstoffen, Germiziden, Fungiziden, Antioxidantien, Konservierungsmitteln, Korrosionsinhibitoren, Antistatika, Bittermitteln, Bügelhilfsmitteln, Phobier- oder Imprägniermitteln, Quell- oder Schiebefestmitteln und/oder UV-Absorbern.

Eine Quantitätsinformation, welche repräsentativ für die Menge eines Reinigungsmittels ist, kann beispielsweise eine Information sein, aus der die Menge des Reinigungsmittels, gegebenenfalls unter Hinzunahme weiterer Informationen, ableitbar ist. Derartige weitere Informationen sind beispielsweise ein Umrechnungsfaktor oder andere vorbekannte Informationen, wie beispielsweise Informationen über die Einspüleinrichtung, wie beispielsweise deren Größe oder Geometrie. Ebenfalls kann die Quantitätsinformation bereits unmittelbar die Menge des Reinigungsmittels in einer entsprechenden Einheit (beispielsweise einer Volumeneinheit, wie Liter oder Kubikzentimeter, oder einer Gewichtseinheit wie Gramm) angeben. Beispielsweise ist die Quantitätsinformation als ein Datum oder Daten, beispielsweise eines Datensatzes, gespeichert.

Die Quantitätsinformation kann von einem Teil der Sensoreinrichtung erhalten werden.

Ein Vorrat des Reinigungsmittels ist beispielsweise ein Vorrat eines Vorratsbehälters. Ein Prüfen, ob ein Aufbrauchen eines Vorrats des Reinigungsmittels zu erwarten ist, kann insbesondere ein Abschätzen oder ein Prognostizieren, beispielsweise in Bezug auf einen zukünftigen Verbrauch des Reinigungsmittels umfassen. Beispielsweise kann zu erwarten sein, dass ein Aufbrauchen eines Vorrats des Reinigungsmittels zu erwarten ist, wenn ermittelt wird, dass der Vorrat des Reinigungsmittels in nicht mehr oder in weniger als einer vorbestimmten Zeit aufgebraucht sein wird. Beispielsweise kann zu erwarten sein, dass ein Aufbrauchen eines Vorrats des Reinigungsmittels zu erwarten ist, wenn ermittelt wird, dass der Vorrat des Reinigungsmittels (in einer vorbestimmten Zeit) unter einen Schwellwert sinken wird, diesen bereits erreicht hat oder bereits unter diesen gesunken ist.

Um zu prüfen, ob ein Aufbrauchen eines Vorrats des Reinigungsmittels zu erwarten ist, können zusätzliche Informationen herangezogen werden. Beispielsweise kann eine Information repräsentativ für die anfängliche oder ursprüngliche Menge des Reinigungsmittels in dem Vorrat erhalten werden. Beispielsweise kann durch das Erhalten der Quantitätsinformation repräsentativ für eine Menge eines in eine Einspüleinrichtung einer Reinigungsvorrichtung eingefüllten Reinigungsmittels dann auf die Menge des Reinigungsmittels des Vorrats geschlossen werden, indem die Differenz der jeweils aktuellen Menge und der eingefüllten Menge gebildet wird.

Im Ergebnis kann erreicht werden, dass nicht mehr jeder einzelne externe Vorratsbehälter für Reinigungsmittel, aus dem das Reinigungsmittel zunächst in die Einspüleinrichtung gefüllt werden muss, mit einem Sensor versehen zu werden braucht. Es kann vielmehr eine Quantitätsinformation repräsentativ für die Menge des über die Einspüleinrichtung in die Reinigungsvorrichtung eingebrachten Reinigungsmittels ermittelt werden. Die Menge des Reinigungsmittels entspricht somit insbesondere der Menge, die für einen Reinigungsprozess verwendet wird. Es braucht somit vorteilhaft insbesondere nicht unmittelbar die verbleibende Menge des Reinigungsmittels eines Vorrats des Reinigungsmittels betrachtet zu werden, sondern es wird sich die einem Vorrat entnommene Menge, das heißt die für einen Reinigungsprozess verwendete Menge des Reinigungsmittel, zunutze gemacht.

Eine Vorrichtung gemäß dem ersten Aspekt kann beispielsweise die Einspüleinrichtung (mit integrierter Sensoreinrichtung) sein. Ebenfalls kann eine Vorrichtung gemäß dem ersten Aspekt die Reinigungsvorrichtung sein.

Eine Vorrichtung gemäß dem ersten Aspekt ist dazu eingerichtet; ein Verfahren gemäß dem zweiten Aspekt oder Teile hiervon durchzuführen. Die mindestens eine Vorrichtung gemäß dem zweiten Aspekt umfasst die Einspüleinrichtung, die Reinigungsvorrichtung und/oder eine oder mehrere Datenverarbeitungsanlagen (insbesondere ein Mobilgerät und/oder ein Server).

Gemäß einer Ausgestaltung des Verfahrens gemäß dem zweiten Aspekt umfasst das Verfahren weiterhin ein Ermitteln der Quantitätsinformation repräsentativ für eine Menge eines in eine Einspüleinrichtung einer Reinigungsvorrichtung eingefüllten Reinigungsmittels. Das Ermitteln der Quantitätsinformation repräsentativ für eine Menge eines in eine Einspüleinrichtung einer Reinigungsvorrichtung eingefüllten Reinigungsmittels wird mittels einer Sensoreinrichtung gemäß dem ersten Aspekt erfolgen.

Das Ermitteln kann beispielsweise erfolgen während das Reinigungsmittel in die Einspüleinrichtung eingebracht wird, während sich das Reinigungsmittel in der Einspüleinrichtung befindet und/oder während das Reinigungsmittel aus der Einspüleinrichtung ausgespült wird, das heißt in den Reinigungsprozess eingespült wird.

Gemäß einer bevorzugten Ausgestaltung der Vorrichtung gemäß dem ersten Aspekt ist die Sensoreinrichtung oder ein Teil hiervon in die Einspüleinrichtung integriert. Beispielsweise bilden die Einspüleinrichtung und die Sensoreinrichtung eine bauliche Einheit. Hierdurch kann beispielsweise eine Reinigungsvorrichtung mit einer gewöhnlichen Einspüleinrichtung mit einer Vorrichtung gemäß dem ersten Aspekt nachgerüstet werden.

Bevorzugt ist dabei insbesondere gemäß einer Ausgestaltung der Vorrichtung gemäß dem ersten Aspekt, wenn die Sensoreinrichtung oder ein Teil hiervon eine Fließsperre der Einspüleinrichtung oder einen Teil hiervon bildet. Somit müssen in der Einspüleinrichtung, das heißt insbesondere innerhalb einzelner Fächer, keine weiteren oder zusätzlichen Teile vorgesehen werden, welche beispielsweise das Fließverhalten innerhalb der Einspüleinrichtung unerwünscht beeinflussen würden. Vielmehr kann ein in der Regel ohnehin bereits vorhandenes Teil der Einspüleinrichtung genutzt werden, um die Sensoreinrichtung oder zumindest ein Teil hiervon unterzubringen.

Unter einer Fließsperre wird insbesondere ein Teil einer Einspüleinrichtung verstanden, welcher ein vorzeitiges Fortlaufen eines in die Einspüleinrichtung eingefüllten Reinigungsmittels, insbesondere eines Flüssigreinigungsmittels, reduziert oder verhindert.

Gemäß einer bevorzugten Ausgestaltung der Vorrichtung gemäß dem ersten Aspekt ist die Einspüleinrichtung dazu eingerichtet, in der Reinigungsvorrichtung mit Wasser durchspült zu werden. Beispielsweise umfasst die Einspüleinrichtung hierzu einen Wassereinlauf und einen Ablauf für das Gemisch aus Wasser und Reinigungsmittel, sodass es dem Reinigungsprozess zugeführt werden kann.

Wie bereits ausgeführt, ist es grundsätzlich ebenfalls möglich, dass die Einspüleinrichtung als (einmal oder mehrmals verwendbare) Kartusche ausgebildet ist, welche bereits ein Reinigungsmittel enthält und die dann dazu eingerichtet ist, mit Wasser durchspült zu werden.

Entsprechend umfasst gemäß einer bevorzugten Ausgestaltung des Verfahrens gemäß dem zweiten Aspekt das Verfahren weiterhin ein Durchspülen der Einspüleinrichtung mit Wasser. Wie bereits ausgeführt wurde, kann das Ermitteln der Quantitätsinformation repräsentativ für eine Menge eines in eine Einspüleinrichtung einer Reinigungsvorrichtung eingefüllten Reinigungsmittels insbesondere während des Durchspülens erfolgen.

Gemäß einer bevorzugten Ausgestaltung der Vorrichtung gemäß dem ersten Aspekt ist die Sensoreinrichtung zur Ermittlung einer Qualitätsinformation repräsentativ für eine Art des in die Einspüleinrichtung eingefüllten Reinigungsmittels eingerichtet.

Eine Qualitätsinformation repräsentativ für eine Art des in die Einspüleinrichtung eingefüllten Reinigungsmittels kann beispielsweise eine Information sein, aus der die Art des Reinigungsmittels, gegebenenfalls unter Hinzunahme weiterer Informationen, ableitbar ist. Derartige weitere Informationen sind beispielsweise vorbekannte Informationen, wie bereits beschrieben, etwa Informationen über die Einspüleinrichtung, wie beispielsweise deren Größe oder Geometrie. Ebenfalls kann die Qualitätsinformation einen oder mehrere charakteristische Werte des Reinigungsmittels angeben, beispielsweise eine ermittelte chemische oder physikalische Eigenschaft (beispielsweise die Leitfähigkeit, die Dichte, die Farbe etc.) des Reinigungsmittels. Ebenfalls kann die Qualitätsinformation bereits unmittelbar die Art des Reinigungsmittels angeben. Beispielsweise ist die Quantitätsinformation als ein Datum oder Daten, beispielsweise eines Datensatzes, gespeichert.

Entsprechend umfasst gemäß einer bevorzugten Ausgestaltung des Verfahrens gemäß dem zweiten Aspekt das Verfahren weiterhin ein Erhalten und/oder Ermitteln einer Qualitätsinformation repräsentativ für eine Art des in die Einspüleinrichtung eingefüllten Reinigungsmittels.

Beispielsweise werden die Quantitätsinformation und die Qualitätsinformation mittels der beschriebenen Sensoreinrichtung ermittelt. Beispielsweise wird hierzu derselbe Sensor eingesetzt oder es werden verschiedene Sensoren eingesetzt.

Wie bereits in Zusammenhang mit der Ermittlung der Quantitätsinformation ausgeführt, kann das Ermitteln der Qualitätsinformation ebenfalls erfolgen während das Reinigungsmittel in die Einspüleinrichtung eingebracht wird, während sich das Reinigungsmittel in der Einspüleinrichtung befindet und/oder während das Reinigungsmittel aus der Einspüleinrichtung ausgespült wird.

Die Qualitätsinformation, welche repräsentativ für eine Art des in die Einspüleinrichtung eingefüllten Reinigungsmittels ist, kann dazu verwendet werden, zwischen unterschiedlichen Reinigungsmitteln zu unterscheiden. So kann beispielsweise festgestellt werden, welches Reinigungsmittel von mehreren Reinigungsmitteln des Benutzers in die Einspüleinrichtung gefüllt wurde. Somit kann dann die ermittelte Quantitätsinformation einem bestimmten (dem richtigen) Reinigungsmittel zugeordnet werden und ein Prüfen, ob ein Aufbrauchen eines entsprechenden Vorrats des entsprechenden Reinigungsmittels zu erwarten ist. Somit kann der Benutzer unterschiedliche Reinigungsmittel verwenden und trotzdem kann ein zuverlässiges Prüfen in Bezug auf den jeweiligen Vorrat an Reinigungsmittel erfolgen.

Gemäß der erfindungsgemäßen Ausgestaltung der Vorrichtung gemäß dem ersten Aspekt umfasst die Sensoreinrichtung einen laufzeit-auswertenden Sensor.

Ein optischer Sensor umfasst beispielsweise eine Photodiode und optional eine Leuchtdiode. Beispielsweise kann mittels eines optischen Sensors der (Innen-)Raum der Einspüleinrichtung vermessen werden. Beispielsweise wird der (freie) Raum der Einspüleinrichtung vor und nach dem Einfüllen des Reinigungsmittels vermessen. Durch die Differenz der beiden Messungen kann eine Quantitätsinformation ermittelt werden. Durch einen optischen Sensor kann zudem eine Qualitätsinformation des Reinigungsmittels ermittelt werden, beispielsweise indem die Farbe oder spektrale Eigenschaften des eingefüllten Reinigungsmittels ermittelt werden.

Ein Leitfähigkeitssensor umfasst beispielsweise zwei (oder mehr) Elektroden. Diese sind so angeordnet, dass sie mit dem Reinigungsmittel in der Einspüleinrichtung in Kontakt kommen. Mittels des Leitfähigkeitssensors kann die Quantitätsinformation und/oder die Qualitätsinformation ermittelt werden. Wird beispielsweise die Leitfähigkeit des in die Einspüleinrichtung gefüllten Reinigungsmittels bestimmt, entspricht dies einer Grundleitfähigkeit. Die Höhe der Leitfähigkeit kann einen Rückschluss auf die Art des Reinigungsmittels erlauben. Die Quantitätsinformation kann beispielsweise folgendermaßen ermittelt werden: Nachdem bevorzugt die (Grund-)Leitfähigkeit des in die Einspüleinrichtung gefüllten Reinigungsmittels bestimmt wurde, wird die zeitliche Veränderung der Leitfähigkeit während des Einspülens des Reinigungsmittels (beispielsweise kontinuierlich oder zeitlich beabstandet wiederholt) ermittelt. Auf Basis der Veränderung der Leitfähigkeit (beispielsweise die Geschwindigkeit der Veränderung oder die Dauer, bis ein Leitfähigkeitswert unterschritten ist) kann auf die Menge des Reinigungsmittels rückgeschlossen werden. Dies ist darauf zurückzuführen, dass sich die Leitfähigkeit des Reinigungsmittels durch Verdünnen mit Wasser abhängig von der eingefüllten Menge schneller oder langsamer verringert.

Beispielsweise umfasst der Leitfähigkeitssensor Folienelektroden. Beispielsweise verlaufen die Elektroden quer (z.B. 90°) zur Fließrichtung des Reinigungsmittels bzw. des Wassers beim Einspülen. Beispielsweise erstrecken sich die Elektroden zumindest abschnittsweise entlang der Wandung der Einspüleinrichtung. Dadurch steigt die vom Reinigungsmittel bedeckte Fläche der Elektroden mit steigender Menge des Reinigungsmittels, da der Füllstand des Reinigungsmittels steigt. Die belegte Fläche beeinflusst die Leitfähigkeit gemäß $σ = \left(I⋅L\right) / \left(U⋅A\right) ,$ wobei *I* die elektrische Stromstärke, U die elektrische Spannung, L den Elektrodenabstand und A die Elektrodenfläche ist. Je höher der Füllstand de Reinigungsmittels (und somit die Menge des Reinigungsmittels in der Einspüleinrichtung), desto größer wird die belegte Elektrodenfläche. Sind die übrigen Größen bekannt, kann die belegte Elektrodenfläche, damit die Füllhöhe und damit die Menge des Reinigungsmittels ermittelt werden. Somit kann in diesem Fall die Quantitätsinformation beispielsweise auch auf Basis eines (stationären) Leitfähigkeitswertes ermittelt werden, ohne eine zeitliche Veränderung der Leitfähigkeit heranziehen zu müssen.

Ein laufzeit-auswertender Sensor umfasst einen Sender und einen Empfänger. Beispielsweise ist der laufzeit-auswertende Sensor ein optischer Sensor, ein auf Ultraschall basierter Sensor oder ein auf Radar basierter Sensor. Beispielsweise wird von dem Sender ein Puls ausgesandt. Die Pulslaufzeit ist die Zeit, die der Puls braucht, um zum Empfänger reflektiert zu werden. Durch Messen dieser Laufzeit kann man über die Geschwindigkeit eine Distanz ermitteln. Somit kann die Laufzeit als Maß für den Füllstand dienen. Dabei ist zu berücksichtigen, dass die Lichtgeschwindigkeit durch das umgebende Medium mit dem Brechungsindex n reduziert wird. Insofern hat die Laufzeit eine substanzabhängige Komponente. Somit kann auf Basis eines laufzeit-auswertenden Sensors nicht nur eine Quantitätsinformation, sondern auch eine Qualitätsinformation ermittelt werden.

Gemäß einer bevorzugten Ausgestaltung der Vorrichtung gemäß dem ersten Aspekt umfasst die Vorrichtung eine Kommunikationsschnittstelle.

Beispielsweise ist die Kommunikationsschnittstelle für eine drahtgebundene oder drahtlose Kommunikation eingerichtet. Beispielsweise ist die Kommunikationsschnittstelle eine Netzwerkschnittstelle. Die Kommunikationsschnittstelle ist bevorzugt dazu eingerichtet mit einem Kommunikationssystem zu kommunizieren. Beispiele für ein Kommunikationssystem sind ein lokales Netzwerk (LAN), ein großräumiges Netzwerk (WAN), ein drahtloses Netzwerk (beispielsweise gemäß dem IEEE-802.11-Standard, dem Bluetooth (LE)-Standard und/oder dem NFC-Standard), ein drahtgebundenes Netzwerk, ein Mobilfunknetzwerk, ein Telefonnetzwerk und/oder das Internet.

Beispielsweise kann die Vorrichtung, beispielsweise als Einspüleinrichtung mit integrierter Sensoreinrichtung, mit der Reinigungsvorrichtung oder mit einer anderen Vorrichtung, beispielsweise mit einer anderen Datenverarbeitungsanlage etwa einem Mobilgerät oder einem Server, kommunizieren.

Gemäß einer bevorzugten Ausgestaltung der Vorrichtung gemäß dem ersten Aspekt ist oder umfasst die Vorrichtung die Reinigungsvorrichtung, insbesondere eine Waschmaschine. Die Reinigungsvorrichtung umfasst dann die Einspüleinrichtung und die Sensoreinrichtung. Eine Waschmaschine ist insbesondere eine automatische Haushaltswaschmaschine für Textilien. Bevorzugt ist die Sensoreinrichtung im Bereich der Einspüleinrichtung vorgesehen und ist insbesondere ein Teil hiervon, wie bereits beschrieben.

Gemäß einer bevorzugten Ausgestaltung des Verfahrens gemäß dem zweiten Aspekt umfasst das Verfahren weiterhin ein Bestimmen eines Verbrauchsprofils zumindest teilweise basierend auf der erhaltenen Quantitätsinformation, insbesondere basierend auf mehreren erhaltenen Quantitätsinformationen, wobei das Prüfen, ob ein Aufbrauchen eines Vorrats des Reinigungsmittels zu erwarten ist, zumindest teilweise auf dem bestimmten Verbrauchsprofil basiert.

Dabei ist gemäß einer bevorzugten Ausgestaltung des Verfahrens gemäß dem zweiten Aspekt das Verbrauchsprofil repräsentativ für den zeitlichen Verlauf eines Verbrauchs des Reinigungsmittels.

Ein Verbrauchsprofil kann beispielsweise einen oder mehrere Datensätze umfassen, wobei jeder Datensatz eine Zeitinformation und eine mit der Zeitinformation assoziierte Quantitätsinformation umfasst. Die Zeitinformation ist damit repräsentativ für den Zeitpunkt eines Verbrauchs an Reinigungsmittel, welcher durch die Quantitätsinformation, repräsentativ für die Menge des in die Einspüleinrichtung eingefüllten Reinigungsmittels, spezifiziert wird. Beispielsweise kann der Datensatz zudem eine Qualitätsinformation enthalten, um die Verbrauchsinformation einem bestimmten Reinigungsmittel zuzuordnen.

Die Quantitätsinformation (und optional die Qualitätsinformation) wird also insbesondere mehrmalig ermittelt (beispielsweise bei zumindest einem Teil, insbesondere bei jedem der Reinigungsvorgänge). Entsprechend werden die Quantitätsinformation (und optional die Qualitätsinformation) mehrmalig erhalten. Das Verbrauchsprofil berücksichtigt also ein individuelles Verbrauchsverhalten des Benutzers, was die Genauigkeit einer Prognose, wann ein Aufbrauchen eines Vorrats des Reinigungsmittels zu erwarten ist, steigern kann. Beispielsweise kann in diesem Fall ein Aufbrauchen eines Vorrats des Reinigungsmittels zu erwarten sein, wenn das ermittelte Verbrauchsprofil erwarten lässt, dass der Vorrat innerhalb einer vordefinierter Zeitdauer aufgebraucht sein wird.

Ebenfalls ist es möglich, dass das mehrmalige Erhalten und/oder Ermitteln der Quantitätsinformation und/oder der Qualitätsinformation für ein maschinelles Lernen genutzt wird.

So kann das Verbrauchsprofil beispielsweise zumindest teilweise basierend auf maschinellem Lernen bestimmt werden. Unter einem maschinellen Lernen wird verstanden, dass ein künstliches System (zum Beispiel eine Vorrichtung gemäß dem zweiten Aspekt oder ein System gemäß dem dritten Aspekt) aus Beispielen lernt und diese nach Beendigung der Lernphase verallgemeinern kann. Das heißt, es werden nicht einfach die Beispiele auswendig gelernt, sondern es werden Muster und Gesetzmäßigkeiten in den Lerndaten erkannt. Hierzu können unterschiedliche Ansätze verfolgt werden. Beispielsweise kann ein überwachtes Lernen, ein teilüberwachtes Lernen, ein unüberwachtes Lernen, ein bestärktes Lernen und/oder ein Aktives Lernen eingesetzt werden. Ein überwachtes Lernen kann beispielsweise mittels eines künstlichen neuronalen Netzes (etwa einem rekurrenten neuronalen Netz) oder mittels einer Support Vector Machine erfolgen. Auch ein unüberwachtes Lernen kann beispielsweise mittels eines künstlichen neuronales Netzes (beispielsweis eines Autoencoders) erfolgen. Als Lerndaten dienen dann beispielsweise insbesondere die mehrmalig erhaltenen und/oder ermittelten Quantitätsinformationen und/oder Qualitätsinformationen.

Alternativ oder zusätzlich ist denkbar, dass die erhaltenen und/oder ermittelten Quantitätsinformationen und/oder Qualitätsinformationen mit weiteren Informationen assoziiert werden, beispielsweise mit der Anzahl und/oder des jeweiligen Alters der Personen eines Haushalts zur Erstellung eines persönlichen Verbrauchsprofils oder beispielsweise mit der Jahreszeit zur Erstellung eines jahreszeitlichen Verbrauchsprofils.

Durch diese Maßnahmen kann die Zuverlässigkeit eines Prüfens, ob ein Aufbrauchen eines Vorrats des Reinigungsmittels zu erwarten ist, erhöht werden.

Gemäß einer bevorzugten Ausgestaltung des Verfahrens gemäß dem zweiten Aspekt umfasst das Verfahren weiterhin ein Bestellen oder Auslösen eines Bestellens eines Vorrats des Reinigungsmittels, falls das Prüfen ergibt, dass ein Aufbrauchen eines Vorrats des Reinigungsmittels zu erwarten ist.

Das Verfahren kann somit insbesondere als ein Verfahren zum automatisierten Nachbestellen eines Reinigungsmittels angesehen werden. Beispielsweise umfasst das Bestellen oder dessen Auslösen ein Senden von Informationen, welche ein Produkt eindeutig identifizieren, beispielsweise eine Artikelnummer, eine Produktkennzeichnung, ein Produktname und/oder eine Mengenangabe. Der Benutzer muss sich dann weder um ein Überwachen des Vorrats kümmern, noch muss er sich um ein Nachbestellen des Reinigungsmittels zum Auffüllen des Vorrats kümmern.

Gemäß einer bevorzugten Ausgestaltung des Verfahrens gemäß dem zweiten Aspekt umfasst das Verfahren weiterhin ein Ausgeben oder Auslösen eines Ausgebens eines Hinweises an einen Benutzer, dass ein Aufbrauchen eines Vorrats des Reinigungsmittels zu erwarten ist, falls das Prüfen ergibt, dass ein Aufbrauchen eines Vorrats des Reinigungsmittels zu erwarten ist.

Beispielsweise kann ein Hinweis an der Reinigungsvorrichtung (beispielsweise an einem Anzeigeelement der Reinigungsvorrichtung) und/oder an einem Mobilgerät des Benutzers erfolgen. Beispielsweise umfasst der Hinweis ein optisches, akustisches und/oder haptisches Signal für den Benutzer. Der Verbraucher kann hierdurch informiert werden, dass ein Aufbrauchen eines Vorrats des Reinigungsmittels zu erwarten ist. Der Benutzer kann in diesem Fall manuell ein Bestellen eines Vorrats des Reinigungsmittels durchführen.

Gemäß einer bevorzugten Ausgestaltung des Verfahrens gemäß dem zweiten Aspekt umfasst das Verfahren weiterhin ein Ausgeben oder Auslösen eines Ausgebens eines Hinweises an einen Benutzer betreffend die Menge eines in eine Einspüleinrichtung einer Reinigungsvorrichtung eingefüllten Reinigungsmittels.

Beispielsweise wird dem Benutzer angezeigt, welche Menge (beispielsweise in Millilitern) des Reinigungsmittels in die Einspüleinrichtung gefüllt wurde. Beispielsweise wird dem Benutzer angezeigt, wann zu wenig, ausreichende und/oder zu viel Reinigungsmittel in die Einspüleinrichtung gefüllt wurde. Beispielsweise kann ein Hinweis an der Reinigungsvorrichtung (beispielsweise an einem Anzeigeelement der Reinigungsvorrichtung) und/oder an einem Mobilgerät des Benutzers erfolgen. Beispielsweise umfasst der Hinweis ein optisches, akustisches und/oder haptisches Signal für den Benutzer. Dies ermöglicht beispielsweise auch dann eine präzise Dosierung, wenn keine Dosierhilfe verwendet wird.

Gemäß einer bevorzugten Ausgestaltung des Verfahrens gemäß dem zweiten Aspekt umfasst das Verfahren weiterhin ein Feststellen, dass das Reinigungsmittel aus der Einspüleinrichtung ausgespült ist. Weiterhin erfolgt bevorzugt gemäß einer Ausgestaltung des Verfahrens gemäß dem zweiten Aspekt ein Beenden eines Durchspülens der Einspüleinrichtung, wenn festgestellt wird, dass das Reinigungsmittel aus der Einspüleinrichtung ausgespült ist.

Insbesondere kann die beschriebene Sensoreinrichtung verwendet werden, um festzustellen, wann das Reinigungsmittel aus der Einspüleinrichtung ausgespült ist. Das Feststellen basiert also bevorzugt auf einem Signal der Sensoreinrichtung. Wie bereits beschrieben ändert sich die Leitfähigkeit des Reinigungsmittels durch Verdünnen mit Wasser. Dadurch kann beispielsweise mittels eines Leitfähigkeitssensors ermittelt werden, ob die Einspüleinrichtung ausgespült ist (beispielsweise wenn die Leitfähigkeit unter einen vorgegebenen Schwellwert sinkt oder wenn die Leitfähigkeit im Wesentlichen derjenigen von Wasser entspricht).

Dies ist beispielsweise vorteilhaft, wenn ein kleines Flottenverhältnis (Verhältnis von zu reinigenden Objekten zur Flotte) eingestellt werden soll, also lediglich eine geringe Menge an Wasser verwendet werden soll, jedoch sichergestellt werden soll, dass das Reinigungsmittel vollständig aus der Einspüleinrichtung ausgespült wird. Dies kann beispielsweise bei bestimmten Reinigungsmitteln (etwa Mikroemulsionen) vorteilhaft sein. Aber es kann auch grundsätzlich wünschenswert sein, ein möglichst kleines Flottenverhältnis einzustellen, beispielsweise um Energie und/oder Wasser zu sparen.

Gemäß dem zweiten Aspekt der Erfindung wird auch eine Vorrichtung beschrieben, welche dazu eingerichtet ist oder entsprechende Mittel umfasst, ein Verfahren gemäß dem zweiten Aspekt durchzuführen und/oder zu steuern.

Gemäß dem zweiten Aspekt der Erfindung wird auch eine Vorrichtung beschrieben, umfassend zumindest einen Prozessor und zumindest einen Speicher mit Computerprogrammcode, wobei der zumindest eine Speicher und der Computerprogrammcode dazu eingerichtet sind, mit dem zumindest einen Prozessor zumindest ein Verfahren gemäß dem zweiten Aspekt auszuführen und/oder zu steuern. Unter einem Prozessor soll zum Beispiel eine Kontrolleinheit, ein Mikroprozessor, eine Mikrokontrolleinheit wie ein Mikrocontroller, ein digitaler Signalprozessor (DSP), eine anwendungsspezifische Integrierte Schaltung (ASIC) oder ein Field Programmable Gate Arrays (FPGA) verstanden werden.

Zum Beispiel umfasst eine beispielhafte Vorrichtung ferner Mittel zum Speichern von Informationen wie einen Programmspeicher und/oder einen Hauptspeicher. Zum Beispiel umfasst eine beispielhafte erfindungsgemäße Vorrichtung ferner jeweils Mittel zum Empfangen und/oder Senden von Informationen über ein Netzwerk wie eine Netzwerkschnittstelle. Zum Beispiel sind beispielhafte erfindungsgemäße Vorrichtungen über ein oder mehrere Netzwerke miteinander verbunden und/oder verbindbar.

Eine beispielhafte Vorrichtung gemäß dem zweiten Aspekt ist oder umfasst etwa eine Datenverarbeitungsanlage, die softwaremäßig und/oder hardwaremäßig eingerichtet ist, um die jeweiligen Schritte eines beispielhaften Verfahrens gemäß dem zweiten Aspekt ausführen zu können. Beispiele für eine Datenverarbeitungsanlage sind ein Computer, ein Desktop-Computer, ein Server, ein Thinclient und/oder ein tragbarer Computer (Mobilgerät), wie etwa ein Laptop-Computer, ein Tablet-Computer, ein Wearable, ein persönlicher digitaler Assistent oder ein Smartphone.

Das heißt, dass einzelne Verfahrensschritte des Verfahrens gemäß dem zweiten Aspekt (beispielsweise das Erhalten oder Ermitteln einer Information, das Prüfen eines bevorstehenden Aufbrauchens und/oder das Bestimmen eines Verbrauchsprofils) hierbei mit der Vorrichtung, welche auch die Sensoreinrichtung aufweist, durchgeführt werden können. Ebenso können einzelne Verfahrensschritte (beispielsweise das Erhalten einer Information, das Prüfen eines bevorstehenden Aufbrauchens und/oder das Bestimmen eines Verbrauchsprofils), welche beispielswiese nicht unbedingt mit der Sensoreinrichtung durchgeführt werden müssen, von einer weiteren Vorrichtung vorgenommen werden, welche insbesondere über ein Kommunikationssystem mit der Vorrichtung, welche die Sensoreinrichtung aufweist, in Verbindung steht. Eine solche weitere Vorrichtung kann beispielswiese ein Server sein und beispielsweise ein Teil bzw. eine Komponente einer sogenannten Computer Cloud sein, welche Datenverarbeitungsressourcen dynamisch für verschiedene Nutzer in einem Kommunikationssystem bereitstellt. Unter einer Computer Cloud wird insbesondere eine Datenverarbeitungs-Infrastruktur gemäß der Definition des "National Institute for Standards and Technology" (NIST) für den englischen Begriff "Cloud Computing" verstanden. Ein Beispiel einer Computer Cloud ist eine Microsoft Windows Azure Platform.

Gemäß dem zweiten Aspekt der Erfindung wird auch ein Computerprogrammprodukt beschrieben, das Programmanweisungen umfasst, die einen Prozessor zur Ausführung und/oder Steuerung eines Verfahrens gemäß dem zweiten Aspekt veranlassen, wenn das Computerprogramm auf dem Prozessor läuft. Ein beispielhaftes Programm kann in oder auf einem computerlesbaren Speichermedium gespeichert sein, welches eines oder mehrere Programme enthält.

Es wird auch ein computerlesbares Speichermedium beschrieben, welches ein Computerprogramm gemäß dem zweiten Aspekt enthält. Ein computerlesbares Speichermedium kann z.B. als magnetisches, elektrisches, elektromagnetisches, optisches und/oder andersartiges Speichermedium ausgebildet sein. Ein solches computerlesbares Speichermedium ist vorzugsweise gegenständlich (also "berührbar"), zum Beispiel ist es als Datenträgervorrichtung ausgebildet. Eine solche Datenträgervorrichtung ist beispielsweise tragbar oder in einer Vorrichtung fest installiert. Beispiele für eine solche Datenträgervorrichtung sind flüchtige oder nicht-flüchtige Speicher mit wahlfreiem-Zugriff (RAM) wie z.B. NOR-Flash-Speicher oder mit sequentiellen-Zugriff wie NAND-Flash-Speicher und/oder Speicher mit Nur-Lese-Zugriff (ROM) oder Schreib-Lese-Zugriff. Computerlesbar soll zum Beispiel so verstanden werden, dass das Speichermedium von einem Computer bzw. einer Datenverarbeitungsanlage (aus)gelesen und/oder beschrieben werden kann, beispielsweise von einem Prozessor.

Es wird auch ein System beschrieben, umfassend mehrere Vorrichtungen, insbesondere umfassend eine Vorrichtung gemäß dem ersten Aspekt, welche zusammen ein Verfahren gemäß dem zweiten Aspekt durchführen.

Ein beispielhaftes System umfasst eine beispielhafte Vorrichtung gemäß dem ersten Aspekt (das heißt beispielsweise eine Einspüleinrichtung mit integrierter Sensoreinrichtung) und zusätzlich eine weitere Vorrichtung, beispielsweise eine Reinigungsvorrichtung, ein Mobilgerät oder einen Server zur Durchführung eines beispielhaften Verfahrens gemäß dem zweiten Aspekt.

Die zuvor in dieser Beschreibung beschriebenen beispielhaften Ausgestaltungen der vorliegenden Erfindung sollen auch in allen Kombinationen miteinander offenbart verstanden werden. Insbesondere sollen beispielhafte Ausgestaltungen in Bezug auf die unterschiedlichen Aspekten offenbart verstanden werden.

Weitere vorteilhafte beispielhafte Ausgestaltungen der Erfindung sind der folgenden detaillierten Beschreibung einiger beispielhafter Ausführungsformen der vorliegenden Erfindung, insbesondere in Verbindung mit den Figuren, zu entnehmen. Die Figuren sollen jedoch nur dem Zwecke der Verdeutlichung, nicht aber zur Bestimmung des Schutzbereiches der Erfindung dienen. Die Figuren sind nicht maßstabsgetreu und sollen lediglich das allgemeine Konzept der vorliegenden Erfindung beispielhaft widerspiegeln. Insbesondere sollen Merkmale, die in den Figuren enthalten sind, keineswegs als notwendiger Bestandteil der vorliegenden Erfindung erachtet werden.

### Kurze Beschreibung der Figuren

In der Zeichnung zeigt
- Fig. 1: eine schematische Darstellung eines Ausführungsbeispiels einer Reinigungsvorrichtung;
- Fig. 2: eine vergrößerte Ansicht eines Ausführungsbeispiels einer Einspüleinrichtung;
- Fig. 3: ein Blockdiagramm eines Ausführungsbeispiels einer Vorrichtung;
- Fig.4: zwei Ablaufdiagramme eines Ausführungsbeispiels eines Verfahrens; und
- Fig.5: unterschiedliche Ausführungsbeispiele eines Speichermediums.

### Detaillierte Beschreibung einiger beispielhafter Ausführungsformen der Erfindung

Fig. 1 zeigt eine Reinigungsvorrichtung 1. Die Reinigungsvorrichtung 1 kann ein Ausführungsbeispiel einer Vorrichtung des ersten, zweiten oder dritten Aspekts darstellen. Die Reinigungsvorrichtung 1 ist in diesem Fall eine automatische Haushaltswaschmaschine für Textilien, welche als Trommelwaschmaschine ausgebildet ist, bei der sich eine Wäschetrommel 2 um eine horizontale Achse dreht. Die Waschmaschine 1 umfasst neben der Trommel 2 Benutzerschnittstellen 4 in Form eines Bedienelements 6 und eines Anzeigeelements 8. Das Bedienelement 6 ist als Drehknopf ausgebildet und kann der Einstellung unterschiedlicher Waschparameter, beispielsweise des Waschprogramms und der Waschtemperatur, dienen. Das Anzeigeelement 8 kann dem Benutzer Informationen optisch anzeigen. Allerdings kann die Waschmaschine 1 auch weitere Benutzerschnittstellen aufweisen. Die Waschmaschine 1 umfasst weiterhin eine Einspüleinrichtung 10, welche eine Einspülschublade 12 umfasst. Auch die Einspüleinrichtung 10 oder die Einspülschublade 12 kann ein Ausführungsbeispiel einer Vorrichtung gemäß dem ersten oder zweiten Aspekt sein.

Fig. 2 zeigt eine vergrößerte Ansicht der Einspülschublade 12. Die Einspülschublade 12 weist in diesem Fall drei Fächer 14, 16, 18 auf, welche jeweils zur Aufnahme eines Reinigungsmittels (nicht dargestellt) ausgebildet sind. Die Fächer 14, 16, 18 sind beispielsweise ein Fach zur Aufnahme eines Waschmittels für einen Vorwaschgang, ein Fach zur Aufnahme eines Waschmittels für den Hauptwaschgang und ein Fach für die Aufnahme eines Weichspülers. Jedes der Fächer 14, 16, 18 weist eine Fließsperre 14a, 16a, 16a auf. Die Fächer weisen jeweils einen Boden 14b, 16b, 18b und Seitenwände 14c, 16c, 18c auf.

Das Fach 14 der Einspülschublade 12 weist weiterhin eine Sensoreinrichtung 20 mit jedenfalls einem Sensor auf. Der Sensor ist als Leitfähigkeitssensor ausgebildet umfasst zwei Elektroden 22, welche als Folienelektroden entlang der Seitenwand 14c des Fachs 14 ausgebildet sind. Die Sensoreinrichtung 20 oder jedenfalls ein Teil hiervon ist somit in die Einspüleinrichtung 10 integriert. Ebenfalls wäre denkbar die Sensoreinrichtung 20 oder jedenfalls einen jeweiligen Sensor in eine entsprechende Fließsperre 14a, 16a, 18a zu integrieren, sodass der Sensor oder die Sensoreinrichtung 20 insbesondere die entsprechende Fließsperre ersetzen kann. Erfindungsgemäß sind laufzeit-auswertende Sensoren vorgesehen. Ebenfalls können auch die weiteren Fächer 16, 18 einen entsprechenden oder anderen Sensor aufweisen. Die Sensoreinrichtung 20 ist dazu eingerichtet eine Quantitätsinformation und eine Qualitätsinformation zu ermitteln.

Fig. 3 zeigt ein Blockdiagramm eines Ausführungsbeispiels einer Vorrichtung 100, welche insbesondere ein beispielhaftes Verfahren gemäß dem zweiten Aspekt ausführen kann. Die Vorrichtung 100 ist beispielsweise eine Vorrichtung gemäß dem zweiten Aspekt. Ebenfalls können einzelne oder alle dargestellten Komponenten jedoch auch in eine Vorrichtung gemäß dem ersten Aspekt, also beispielsweise in die Einspüleinrichtung 10 oder in die Reinigungsvorrichtung 1, implementiert sein.

Die Vorrichtung 100 kann insofern beispielsweise ein Computer, ein Desktop-Computer, ein Server, ein Thinclient oder ein tragbarer Computer (Mobilgerät), wie etwa ein Laptop-Computer, ein Tablet-Computer, ein persönlicher digitaler Assistent (PDA) oder ein Smartphone sein. Die Vorrichtung kann beispielsweise die Funktion eines Servers oder eines Clients erfüllen.

Prozessor 110 der Vorrichtung 100 ist insbesondere als Mikroprozessor, Mikrokontrolleinheit, Mikrocontroller, digitaler Signalprozessor (DSP), Anwendungsspezifische Integrierte Schaltung (ASIC) oder Field Programmable Gate Array (FPGA) ausgebildet.

Prozessor 110 führt Programmanweisungen aus, die in Programmspeicher 112 gespeichert sind, und speichert beispielsweise Zwischenergebnisse oder ähnliches in Arbeits- oder Hauptspeicher 111. Zum Beispiel ist Programmspeicher 112 ein nicht-flüchtiger Speicher wie ein Flash-Speicher, ein Magnetspeicher, ein EEPROM-Speicher (elektrisch löschbarer programmierbarer Nur-LeseSpeicher) und/oder ein optischer Speicher. Hauptspeicher 111 ist zum Beispiel ein flüchtiger oder nicht-flüchtiger Speicher, insbesondere ein Speicher mit wahlfreiem-Zugriff (RAM) wie ein statischer RAM-Speicher (SRAM), ein dynamischer RAM-Speicher (DRAM), ein ferroelektrischer RAM-Speicher (FeRAM) und/oder ein magnetischer RAM-Speicher (MRAM).

Programmspeicher 112 ist vorzugsweise ein lokaler mit der Vorrichtung 100 fest verbundener Datenträger. Mit der Vorrichtung 100 fest verbundene Datenträger sind beispielsweise Festplatten, die in die Vorrichtung 100 eingebaut sind. Alternativ kann der Datenträger beispielsweise auch ein mit der Vorrichtung 100 trennbar verbindbarer Datenträger sein wie ein Speicher-Stick, ein Wechseldatenträger, eine tragbare Festplatte, eine CD, eine DVD und/oder eine Diskette. Programmspeicher 112 enthält beispielsweise das Betriebssystem von der Vorrichtung 100, das beim Starten der Vorrichtung 100 zumindest teilweise in Hauptspeicher 111 geladen und vom Prozessor 110 ausgeführt wird. Insbesondere wird beim Starten von Vorrichtung 100 zumindest ein Teil des Kerns des Betriebssystems in den Hauptspeicher 111 geladen und von Prozessor 110 ausgeführt. Das Betriebssystem von Vorrichtung 100 ist beispielsweise ein Windows -, UNIX-, Linux-, Android-, Apple iOS- und/oder MAC-Betriebssystem.

Das Betriebssystem ermöglicht insbesondere die Verwendung der Vorrichtung 100 zur Datenverarbeitung. Es verwaltet beispielsweise Betriebsmittel wie Hauptspeicher 111 und Programmspeicher 112, Netzwerkschnittstelle 113, Ein- und Ausgabegerät 114, stellt unter anderem durch Programmierschnittstellen anderen Programmen grundlegende Funktionen zur Verfügung und steuert die Ausführung von Programmen.

Prozessor 110 steuert die Kommunikationsschnittstelle 113, welche beispielsweise eine Netzwerkschnittstelle sein kann und als Netzwerkkarte, Netzwerkmodul und/oder Modem ausgebildet sein kann. Die Kommunikationsschnittstelle 113 ist insbesondere dazu eingerichtet, eine Verbindung der Vorrichtung 100 mit anderen Vorrichtungen, insbesondere über ein (drahtloses) Kommunikationssystem, beispielsweise ein Netzwerk, herzustellen und mit diesen zu kommunizieren. Die Kommunikationsschnittstelle 113 kann beispielsweise Daten (über das Kommunikationssystem) empfangen und an Prozessor 110 weiterleiten und/oder Daten von Prozessor 110 empfangen und (über das Kommunikationssystem) senden. Beispiele für ein Kommunikationssystem sind ein lokales Netzwerk (LAN), ein großräumiges Netzwerk (WAN), ein drahtloses Netzwerk (beispielsweise gemäß dem IEEE-802.11-Standard, dem Bluetooth (LE)-Standard und/oder dem NFC-Standard), ein drahtgebundenes Netzwerk, ein Mobilfunknetzwerk, ein Telefonnetzwerk und/oder das Internet.

Des Weiteren kann Prozessor 110 zumindest ein Ein-/Ausgabegerät 114 steuern. Ein-/Ausgabegerät 114 ist beispielsweise eine Tastatur, eine Maus, eine Anzeigeeinheit, ein Mikrofon, eine berührungsempfindliche Anzeigeeinheit, ein Lautsprecher, ein Lesegerät, ein Laufwerk und/oder eine Kamera. Ein-/Ausgabegerät 114 kann beispielsweise Eingaben eines Benutzers aufnehmen und an Prozessor 110 weiterleiten und/oder Informationen für den Benutzer von Prozessor 110 empfangen und ausgeben.

Fig.4 zeigt nun zwei Ablaufdiagramme eines Ausführungsbeispiels eines Verfahrens gemäß dem zweiten Aspekt, welches durch die Reinigungsvorrichtung 1 (Ablaufdiagramm 300) und eine weitere Vorrichtung, beispielsweise ein Mobilgerät (Ablaufdiagramm 400) durchgeführt wird. Grundsätzlich können jedoch auch die Aktionen des Ablaufdiagramms 400 durch die Vorrichtung 1 durchgeführt werden.

Zunächst wird eine Quantitätsinformation repräsentativ für eine Menge eines in die Einspüleinrichtung 10 der Reinigungsvorrichtung 1 eingefüllten Reinigungsmittels ermittelt (Aktion 310). Dies erfolgt mittels der Elektroden 22 der Sensoreinrichtung 10. Gleichzeitig wird mittels der Sensoreinrichtung 10 mittels desselben oder eines anderen Sensors eine Qualitätsinformation repräsentativ für die Art des in die Einspüleinrichtung 10 eingefüllten Reinigungsmittels ermittelt (Aktion 320). Hierdurch kann also sowohl die Art des verwendeten Reinigungsmittels als auch die Menge des verwendeten Reinigungsmittels bestimmt werden.

Diese Information wird beispielsweise mittels einer Kommunikationseinrichtung der Einspüleinrichtung 10 oder der Reinigungsvorrichtung 1 einer weiteren Vorrichtung 100, etwa einem Mobilgerät, bereitgestellt. Diese erhält die Quantitätsinformation und die Qualitätsinformation (Aktion 410). Die Vorrichtung 100 gibt direkt einem Hinweis an den Benutzer aus und informiert ihn über die Menge des in eine Einspüleinrichtung 10 der Reinigungsvorrichtung 1 eingefüllten Reinigungsmittels.

Zudem prüft die Vorrichtung 100 zumindest teilweise basierend auf der ermittelten Quantitätsinformation, ob ein Aufbrauchen eines Vorrats des Reinigungsmittels zu erwarten ist (Aktion 430). Beispielsweise hat die Vorrichtung Zugriff auf Informationen bezüglich der Menge des aktuellen Vorrats des Reinigungsmittels. Beispielsweise wurde die anfängliche Vorratsmenge manuell eingegeben. Durch ein wiederholtes Aktualisieren der Menge des Vorrats bei jeder Verwendung des Reinigungsmittels, kann die Information bezüglich der Menge des Vorrats aktuell gehalten werden. Falls das Prüfen ergibt, dass ein Aufbrauchen des Vorrats des Reinigungsmittels zu erwarten ist, wird ein Vorrat des Reinigungsmittels bestellt (Aktion 440).

Unabhängig von den Aktionen des Ablaufdiagramms 400 können die Aktionen des Ablaufdiagramms 300 weiter ausgeführt werden. Nach dem Einfüllen des Reinigungsmittels in die Einspüleinrichtung 10, wird der Reinigungsprozess gestartet. Es erfolgt ein Durchspülen der Einspüleinrichtung 10 mit Wasser. Aufgrund der Änderung der durch den Sensor gemessenen Leitfähigkeit kann festgestellt werden, dass das Reinigungsmittel aus der Einspüleinrichtung 10 ausgespült ist (Aktion 340). Daraufhin kann das Durchspülen der Einspüleinrichtung 10 beendet werden (Aktion 350). Dies kann das Einstellen eines kleinen Flottenverhältnisses ermöglichen und zudem den Wasser- und Energieverbrauch reduzieren.

Fig.5 zeigt schließlich unterschiedliche Ausführungsbeispiele von Speichermedien, auf denen ein Ausführungsbeispiel eines erfindungsgemäßen Computerprogrammes gespeichert sein kann. Das Speichermedium kann beispielsweise ein magnetisches, elektrisches, optisches und/oder andersartiges Speichermedium sein. Das Speichermedium kann beispielsweise Teil eines Prozessors (z.B. des Prozessor 110 der Fig. 3) sein, beispielsweise ein (nicht-flüchtiger oder flüchtiger) Programmspeicher des Prozessors oder ein Teil davon (wie Programmspeicher 112 in Fig. 3). Ausführungsbeispiele eines Speichermediums sind ein Flash-Speicher 510, eine SSD-Festplatte 511, eine magnetische Festplatte 512, eine Speicherkarte 513, ein Memory Stick 514 (z.B. ein USB-Stick), eine CD-ROM oder DVD 515 oder eine Diskette 516.

## Patentansprüche

1. Verfahren, durchgeführt von einer Vorrichtung, umfassend:
- eine Einspüleinrichtung (10) und
- eine Sensoreinrichtung (20),
wobei die Einspüleinrichtung (10) zur Aufnahme eines Reinigungsmittels eingerichtet ist oder ein solches enthält,
wobei die Einspüleinrichtung (10) und die Sensoreinrichtung (20) in eine Reinigungsvorrichtung (1) integrierbar sind, und
wobei die Sensoreinrichtung (20) zur Ermittlung einer Quantitätsinformation repräsentativ für die Menge eines in die Einspüleinrichtung (10) eingefüllten Reinigungsmittels eingerichtet ist;
wobei die Sensoreinrichtung einen laufzeit-auswertenden Sensor umfasst, umfassend einen Sender und einen Empfänger, wobei ein Puls von dem Sender ausgesendet wird und die Zeit, die der Puls braucht, um zum Empfänger reflektiert zu werden gemessen wird, das Verfahren umfassend:
- Erhalten einer Quantitätsinformation repräsentativ für eine Menge eines in eine Einspüleinrichtung (10) einer Reinigungsvorrichtung (1) eingefüllten Reinigungsmittels mittels des laufzeit-auswertenden Sensor ; und
- Prüfen, zumindest teilweise basierend auf der ermittelten Quantitätsinformation, ob ein Aufbrauchen eines Vorrats des Reinigungsmittels zu erwarten ist.

2. Verfahren nach Anspruch 1, das Verfahren weiterhin umfassend:
- Ermitteln der Quantitätsinformation repräsentativ für eine Menge eines in eine Einspüleinrichtung (10) einer Reinigungsvorrichtung (1) eingefüllten Reinigungsmittels.

3. Verfahren nach einem der Ansprüche 1 oder 2, das Verfahren weiterhin umfassend:
- Erhalten und/oder Ermitteln einer Qualitätsinformation repräsentativ für eine Art des in die Einspüleinrichtung (10) eingefüllten Reinigungsmittels.

4. Verfahren nach einem der Ansprüche 1 bis 3, das Verfahren weiterhin umfassend:
- Bestimmen eines Verbrauchsprofils zumindest teilweise basierend auf der erhaltenen Quantitätsinformation, insbesondere basierend auf mehreren erhaltenen Quantitätsinformationen,
- wobei das Prüfen, ob ein Aufbrauchen eines Vorrats des Reinigungsmittels zu erwarten ist, zumindest teilweise auf dem bestimmten Verbrauchsprofil basiert.

5. Verfahren nach Anspruch 4, wobei das Verbrauchsprofil repräsentativ für den zeitlichen Verlauf eines Verbrauchs des Reinigungsmittels ist.

6. Verfahren nach einem der Ansprüche 1 bis 5, das Verfahren weiterhin umfassend:
- Ausgeben oder Auslösen eines Ausgebens eines Hinweises an einen Benutzer, dass ein Aufbrauchen eines Vorrats des Reinigungsmittels zu erwarten ist, falls das Prüfen ergibt, dass ein Aufbrauchen eines Vorrats des Reinigungsmittels zu erwarten ist.

7. Verfahren nach einem der Ansprüche 1 bis 6, das Verfahren weiterhin umfassend:
- Beenden eines Durchspülens der Einspüleinrichtung (10), wenn festgestellt wird, dass das Reinigungsmittel aus der Einspüleinrichtung (10) ausgespült ist.

8. Vorrichtung umfassend eine Einspüleinrichtung (10) und
- eine Sensoreinrichtung (20),
wobei die Einspüleinrichtung (10) zur Aufnahme eines Reinigungsmittels eingerichtet ist oder ein solches enthält,
wobei die Einspüleinrichtung (10) und die Sensoreinrichtung (20) in eine Reinigungsvorrichtung (1) integrierbar sind, und
wobei die Sensoreinrichtung (20) zur Ermittlung einer Quantitätsinformation repräsentativ für die Menge eines in die Einspüleinrichtung (10) eingefüllten Reinigungsmittels eingerichtet ist,
**dadurch gekennzeichnet ist, dass**
die Sensoreinrichtung einen laufzeit-auswertenden Sensor umfasst, umfassend einen Sender und einen Empfänger, wobei ein Puls von dem Sender ausgesendet wird und die Zeit, die der Puls braucht, um zum Empfänger reflektiert zu werden gemessen wird, wobei die Vorrichtung ferner zumindest einen Prozessor (110) und zumindest einen Speicher (111, 112) mit Computerprogrammcode, wobei der zumindest eine Speicher (111, 112) und der Computerprogrammcode dazu eingerichtet sind, mit dem zumindest einen Prozessor (110), zumindest ein Verfahren nach einem der Ansprüche 1 bis 7 auszuführen und/oder zu steuern.

9. Vorrichtung nach Anspruch 8, wobei die Sensoreinrichtung (20) oder ein Teil hiervon in die Einspüleinrichtung (10) integriert ist.

10. Vorrichtung nach einem der Ansprüche 8 oder 9, wobei die Sensoreinrichtung (20) oder ein Teil hiervon eine Fließsperre (14a, 16a, 18a) der Einspüleinrichtung (10) oder einen Teil hiervon bildet.

11. Vorrichtung nach einem der Ansprüche 8 bis 10, wobei die Einspüleinrichtung (10) dazu eingerichtet ist, in der Reinigungsvorrichtung (1) mit Wasser durchspült zu werden.

12. Vorrichtung nach einem der Ansprüche 8 bis 11, wobei die Sensoreinrichtung (20) zur Ermittlung einer Qualitätsinformation repräsentativ für eine Art des in die Einspüleinrichtung (10) eingefüllten Reinigungsmittels eingerichtet ist.

13. Vorrichtung nach einem der Ansprüche 8 bis 12, wobei die Sensoreinrichtung (20) der Vorrichtung einen optischen Sensor oder einen Leitfähigkeitssensor umfasst.

14. Computerprogrammprodukt, das Programmanweisungen umfasst, die einen Prozessor (110) zur Ausführung und/oder Steuerung eines Verfahrens nach einem der Ansprüche 1 bis 7 auf einer Vorrichtung gemäß Anspruch 8 veranlassen, wenn das Computerprogramm auf dem Prozessor (110) läuft.

## Claims

1. A method carried out by an apparatus comprising:
- a dispensing device (10) and
- a sensor device (20),
wherein the dispensing device (10) is designed to receive a cleaning agent or contains such a cleaning agent,
wherein the dispensing device (10) and the sensor device (20) can be integrated in a cleaning apparatus (1), and
wherein the sensor device (20) is designed to determine quantity information which is representative of the amount of a cleaning agent which has been poured into the dispensing device (10);
wherein the sensor device comprises a sensor which evaluates transit times and comprises a transmitter and a receiver, wherein a pulse is emitted by the transmitter, and the time it takes for the pulse to be reflected to the receiver is measured, the method comprising:
- obtaining, by means of the sensor which evaluates transit times, quantity information which is representative of an amount of a cleaning agent which has been poured into a dispensing device (10) of a cleaning apparatus (1); and
- checking, based at least in part on the determined quantity information, whether a supply of the cleaning agent is likely to be used up.

2. The method according to claim 1, the method further comprising:
- determining the quantity information which is representative of an amount of a cleaning agent which has been poured into a dispensing device (10) of a cleaning apparatus (1).

3. The method according to one of claims 1 or 2, the method further comprising:
- obtaining and/or determining quality information which is representative of a type of the cleaning agent which has been poured into the dispensing device (10).

4. The method according to one of claims 1 to 3, the method further comprising:
- determining a consumption profile based at least in part on the obtained quantity information, in particular based on a plurality of obtained items of quantity information,
- wherein the check as to whether a supply of the cleaning agent is likely to be used up is based at least in part on the determined consumption profile.

5. The method according to claim 4, wherein the consumption profile is representative of the time curve of the cleaning agent.

6. The method according to one of claims 1 to 5, the method further comprising:
- outputting or triggering an output of a notice to a user that a supply of the cleaning agent is likely to be used up if the check indicates that a supply of the cleaning agent is likely to be used up.

7. The method according to one of claims 1 to 6, the method further comprising:
- ending a process of flushing water through the dispensing device (10) when it is established that the cleaning agent has been flushed out of the dispensing device (10).

8. An apparatus comprising a dispensing device (10) and
- a sensor device (20),
wherein the dispensing device (10) is designed to receive a cleaning agent or contains such a cleaning agent,
wherein the dispensing device (10) and the sensor device (20) can be integrated in a cleaning apparatus (1), and
wherein the sensor device (20) is designed to determine quantity information which is representative of the amount of a cleaning agent which has been poured into the dispensing device (10),
**characterized in that**
the sensor device comprises a sensor which evaluates transit times and comprises a transmitter and a receiver, wherein a pulse is emitted by the transmitter, and the time it takes for the pulse to be reflected to the receiver is measured, wherein the apparatus further comprises at least one processor (110) and at least one memory (111, 112) comprising computer program code, wherein the at least one memory (111, 112) and the computer program code are designed to execute and/or control at least one method according to one of claims 1 to 7 using the at least one processor (110).

9. The apparatus according to claim 8, wherein the sensor device (20) or a part thereof is integrated in the dispensing device (10).

10. The apparatus according to one of claims 8 or 9, wherein the sensor device (20) or a part thereof forms a flow barrier (14a, 16a, 18a) of the dispensing device (10) or a part thereof.

11. The apparatus according to one of claims 8 to 10, wherein the dispensing device (10) is designed to be flushed through with water in the cleaning apparatus (1).

12. The apparatus according to one of claims 8 to 11, wherein the sensor device (20) is designed to determine quality information which is representative of a type of the cleaning agent which has been poured into the dispensing device (10).

13. The apparatus according to one of claims 8 to 12, wherein the sensor device (20) of the apparatus comprises an optical sensor or a conductivity sensor.

14. A computer program product comprising program instructions which prompt a processor (110) to execute and/or control a method according to one of claims 1 to 7 on an apparatus according to claim 8 when the computer program runs on the processor (110).

## Revendications

1. Procédé mis en œuvre par un dispositif, comprenant :
- un appareil d'injection (10) et
- un appareil à capteur (20),
dans lequel l'appareil d'injection (10) est conçu pour recevoir un agent de nettoyage ou contient un tel agent,
dans lequel l'appareil d'injection (10) et l'appareil à capteur (20) peuvent être intégrés dans un dispositif de nettoyage (1), et
dans lequel l'appareil à capteur (20) est configuré pour déterminer une information quantitative représentative de la quantité d'un agent de nettoyage versé dans l'appareil d'injection (10) ;
dans lequel l'appareil à capteur comprend un capteur évaluant un temps de transit comprenant un émetteur et un récepteur, dans lequel une impulsion est émise par l'émetteur et le temps nécessaire à l'impulsion pour être réfléchie vers le récepteur est mesuré, le procédé comprenant :
- l'obtention d'une information quantitative représentative d'une quantité d'un agent de nettoyage versé dans un appareil d'injection (10) d'un dispositif de nettoyage (1) au moyen du capteur évaluant un temps de transit ; et
- le fait de vérifier, au moins partiellement sur la base de l'information quantitative déterminée, si un épuisement d'une réserve de l'agent de nettoyage est à prévoir.

2. Procédé selon la revendication 1, le procédé comprenant en outre :
- la détermination de l'information quantitative représentative d'une quantité d'un agent de nettoyage versé dans un appareil d'injection (10) d'un dispositif de nettoyage (1).

3. Procédé selon l'une des revendications 1 ou 2, le procédé comprenant en outre :
- l'obtention et/ou la détermination d'une information qualitative représentative d'un type d'agent de nettoyage versé dans l'appareil d'injection (10).

4. Procédé selon l'une des revendications 1 à 3, le procédé comprenant en outre :
- la définition d'un profil de consommation au moins partiellement sur la base de l'information quantitative obtenue, en particulier sur la base de plusieurs informations quantitatives obtenues,
- dans lequel le fait de vérifier si un épuisement d'une réserve de l'agent de nettoyage est à prévoir est basé au moins partiellement sur le profil de consommation défini.

5. Procédé selon la revendication 4, dans lequel le profil de consommation est représentatif de l'évolution dans le temps d'une consommation de l'agent de nettoyage.

6. Procédé selon l'une des revendications 1 à 5, le procédé comprenant en outre :
- la sortie ou le déclenchement d'une sortie d'une indication à un utilisateur, selon laquelle un épuisement d'une réserve de l'agent de nettoyage est à prévoir si la vérification indique qu'un épuisement d'une réserve de l'agent de nettoyage est à prévoir.

7. Procédé selon l'une des revendications 1 à 6, le procédé comprenant en outre :
- l'arrêt d'un rinçage de l'appareil d'injection (10) lorsqu'il est constaté que l'agent de nettoyage a été évacué de l'appareil d'injection (10).

8. Dispositif comprenant un appareil d'injection (10) et
- un appareil à capteur (20),
dans lequel l'appareil d'injection (10) est conçu pour recevoir un agent de nettoyage ou contient un tel agent,
dans lequel l'appareil d'injection (10) et l'appareil à capteur (20) peuvent être intégrés dans un dispositif de nettoyage (1), et
dans lequel l'appareil à capteur (20) est configuré pour déterminer une information quantitative représentative de la quantité d'un agent de nettoyage versé dans l'appareil d'injection (10),
**caractérisé en ce que**
l'appareil à capteur comprend un capteur évaluant un temps de transit comprenant un émetteur et un récepteur, dans lequel une impulsion est émise par l'émetteur et le temps nécessaire à l'impulsion pour être réfléchie vers le récepteur est mesuré, dans lequel le dispositif comprend en outre au moins un processeur (110) et au moins une mémoire (111, 112) comportant un code de programme informatique, dans lequel l'au moins une mémoire (111, 112) et le code de programme informatique sont configurés pour exécuter et/ou commander, avec l'au moins un processeur (110), au moins un procédé selon l'une des revendications 1 à 7.

9. Dispositif selon la revendication 8, dans lequel l'appareil à capteur (20) ou une partie de celui-ci est intégré dans l'appareil d'injection (10).

10. Dispositif selon l'une des revendications 8 ou 9, dans lequel l'appareil à capteur (20) ou une partie de celui-ci forme une barrière d'écoulement (14a, 16a, 18a) de l'appareil d'injection (10) ou une partie de celle-ci.

11. Dispositif selon l'une des revendications 8 à 10, dans lequel l'appareil d'injection (10) est conçu pour être rincé à l'eau dans le dispositif de nettoyage (1).

12. Dispositif selon l'une des revendications 8 à 11, dans lequel l'appareil à capteur (20) est configuré pour déterminer une information qualitative représentative d'un type d'agent de nettoyage versé dans l'appareil d'injection (10).

13. Procédé selon l'une des revendications 8 à 12, dans lequel l'appareil à capteur (20) du dispositif comprend un capteur optique ou un conductivimètre.

14. Produit-programme informatique comprenant des instructions de programme qui amènent un processeur (110) à exécuter et/ou à commander un procédé selon l'une des revendications 1 à 7 sur un dispositif selon la revendication 8 lorsque le programme informatique est mis en œuvre sur le processeur (110).
